# EUROPÄISCHE PATENTSCHRIFT

(11) **EP 3 113 119 B1**
(45) Veröffentlichungstag und Bekanntmachung des Hinweises auf die Patenterteilung: **15.11.2023**
(21) Anmeldenummer: 15175360.5
(22) Anmeldetag: 03.07.2015
(51) Int. Cl.: G07B 15/06, G08G 1/01

(54) **VERFAHREN ZUR VERFOLGUNG MAUTPFLICHTIGER FAHRZEUGE IN EINEM MAUTSYSTEM**
METHOD FOR TRACKING VEHICLES WHICH ARE LIABLE FOR A TOLL IN A TOLL SYSTEM
PROCEDE DE SUIVI DE VEHICULES SOUMIS A PEAGE DANS UN SYSTEME DE PEAGE

(43) Veröffentlichungstag der Anmeldung: 04.01.2017
(73) Patentinhaber: Toll Collect GmbH, 10785 Berlin (DE)
(72) Erfinder: Heyd, Matthias, 10409 Berlin (DE)
(74) Vertreter: Nordmeyer, Philipp Werner

(56) Entgegenhaltungen:
- EP-A2- 2 752 821
- US-A- 5 945 919
- US-A1- 2002 026 266
- US-A1- 2006 056 658
- US-A1- 2006 278 705
- US-A1- 2014 201 064
- US-B1- 7 701 363

## Beschreibung

### Technisches Gebiet

Die vorliegende Erfindung betrifft ein Verfahren zur Verfolgung mautpflichtiger Fahrzeuge in einem Mautsystem, beispielsweise in einem Straßenmautsystem, sowie ein System zur Durchführung des Verfahrens.

### Stand der Technik

Unterschiedliche Verfahren zur Erhebung von Benutzungsgebühren beziehungsweise Maut für mautpflichtige Verkehrsflächen sind bekannt. Die Maut wird beispielsweise durch den Kauf einer Vignette oder einer anderen Benutzungsberechtigung entrichtet und ist dann für einen vorgegebenen Zeitraum und einen vorgegebenen Bereich gültig.

Neben diesen eine pauschale Berechtigung zur Benutzung einer mautpflichtigen Verkehrsfläche bereitstellenden Verfahren sind weiterhin Verfahren bekannt, in welchen die Maut benutzungsabhängig erhoben wird. Hier wird die tatsächlich von dem mautpflichtigen Fahrzeug auf der mautpflichtigen Verkehrsfläche zurückgelegte Fahrstrecke zur Berechnung der fälligen Maut zugrunde gelegt - üblicherweise nach Fahrzeugtypen und/oder Fahrzeugspezifika wie beispielsweise der Masse des Fahrzeugs, der Anzahl der Achsen des Fahrzeugs, der Länge des Fahrzeugs, der Schadstoffklasse des Fahrzeugs und/oder des Vorhandenseins eines Anhängers spezifiziert.

Bei letzteren Systemen sind solche bekannt, welche mit abschnittsweise auf den mautpflichtigen Verkehrsflächen angeordneten Erhebungseinrichtungen vorgesehen sind, beispielsweise in Form von mit Erhebungspersonal besetzten Mautstellen.

Benutzungsabhängig erhebende Mautsysteme sind aber auch derart bekannt, dass eine automatisierte Erfassung der mautpflichtigen Fahrzeuge durchgeführt wird. Hierzu wird das mautpflichtige Fahrzeug beim Eintreten in die mautpflichtige Verkehrsfläche, beim Verlassen der mautpflichtigen Verkehrsfläche und/oder beim Befahren der mautpflichtigen Verkehrsfläche automatisch erfasst und dessen Bewegung und/oder Fahrstrecke ausgewertet, um auf diese Weise die fällige Maut für die tatsächlich gefahrene Strecke bestimmen und erheben zu können.

Zum einen sind hier dezentrale erhebende Systeme bekannt, bei welchen eine Positionsbestimmungsvorrichtung in dem Fahrzeug vorgesehen ist, beispielsweise in einer Fahrzeugeinrichtung oder einem Fahrzeuggerät, welches auch als "on board unit" (OBU) bezeichnet wird. Ein GNSS (Global Navigation Satellite System, kurz GNSS) Empfänger im Fahrzeug erfasst die Position des Fahrzeugs über ein GNSS System und ein DSRC (Dedicated Short Range Communication, kurz DSRC) Empfänger im Fahrzeug kann von straßenseitigen Einrichtungen Positionen empfangen. Im dezentralen System werden diese Positionsdaten in dem Fahrzeuggerät zur Erkennung der allfällig befahrenen mautpflichtigen Verkehrsfläche verarbeitet. Die Maut kann dezentral im Fahrzeuggerät erhoben werden, beispielsweise durch Abbuchen von einem pre-paid Guthaben. Alternativ kann die Maut nach Übermittlung der ermittelten Mautdaten an eine Mautzentrale durch die Mautzentrale erhoben werden, welche die Abbuchung oder Rechnungsstellung vornimmt. Die Erhebung der Maut findet nach dem Befahren des mautpflichtigen Streckenabschnitts statt.

Weiterhin sind zentralisierte Systeme bekannt, bei welchen wiederum eine Positionsbestimmungsvorrichtung im Fahrzeug beziehungsweise einem Fahrzeuggerät vorgesehen ist, welche die Positionsdaten an eine Mautzentrale übermitteln und die Mauterkennung, die Mautbestimmung und die Mauterhebung in der Mautzentrale durchgeführt werden. Ein GNSS Empfänger im Fahrzeug erfasst dabei die Position des Fahrzeugs über ein GNSS System und ein DSRC Empfänger im Fahrzeug kann von straßenseitigen Einrichtungen Positionen empfangen. Die Mauterkennung kann im Fahrzeuggerät oder in der Mautzentrale durchgeführt werden. Wird die Mauterkennung außerhalb des Fahrzeuggeräts durchgeführt, so werden nur Positionsdaten an die Mautzentrale übermittelt, welche die Mauterkennung durchführt. Die Erhebung der Maut findet nach dem Befahren des mautpflichtigen Streckenabschnitts statt.

Weiterhin sind Mauterhebungssysteme bekannt, die auf die Verwendung von GNSS Empfängern verzichten und eine Positionsbestimmung und Mauterkennung ausschließlich über straßenseitige Fahrzeugerfassungsvorrichtungen durchführen. Dabei sendet das mautpflichtige Fahrzeug an die straßenseitige Fahrzeugerfassungsvorrichtung ein entsprechendes Identifikationssignal. Die von den straßenseitigen Fahrzeugerfassungsvorrichtungen empfangenen Identifikationssignale werden an eine Mautzentrale übermittelt, welche auf dieser Grundlage die Maut bestimmt und die Maut erhebt. Auch bei diesem Mauterhebungssystem findet die Erhebung der Maut nach dem Befahren des mautpflichtigen Streckenabschnitts statt.

In Deutschland wird das System der Toll Collect GmbH zur Erhebung von Maut bei der Benutzung von Autobahnen verwendet, wobei hier straßenseitige Kontrolleinrichtungen in Form von die Straße überspannenden, fest installierten Kontrollbrücken vorgesehen sind, welche die Kennzeichen jedes vorbeifahrenden Fahrzeugs erfassen. Über die ermittelten Kennzeichen der Fahrzeuge kann ein Vergleich mit in einer zentralen Datenbank unter Kennzeichen von Fahrzeugen vorliegenden fahrzeugspezifischen Daten vorgenommen werden, um die korrekte Erhebung Abrechnung der anfallenden Maut zu überprüfen und eventuell feststellen zu können, ob der Fahrer des Fahrzeugs gerade einen Mautverstoß begeht, insbesondere wenn unter dem ermittelten Kennzeichen eines Fahrzeugs für den betreffenden Streckenabschnitt, auf dem das Fahrzeug erfasst wurde, keine fahrzeugspezifischen Daten, insbesondere Mautdaten, vorliegen. In der zentralen Datenbank können also beispielsweise Angaben zu einer für das jeweilige Kennzeichen vorgewählten Route hinterlegt sein oder Angaben zu den Zahlungsmodalitäten. Zusätzlich zu den fest installierten Kontrollbrücken können auch mobile Kontrolleinrichtungen vorgesehen sein, welche unterstützend zur weiteren Erfassung der Fahrzeuge dienen. Dieses System kann auf weitere Straßen erweitert werden.

Zur individuellen und weitgehend automatischen Erfassung der Nutzung der mautpflichtigen Verkehrswege haben sich fahrzeugseitige Fahrzeugeinrichtungen, welche auch als OBUs (On-Board Units) bezeichnet werden, bewährt, welche zur Positionserfassung des Fahrzeugs eine Positionsbestimmungsvorrichtung aufweisen beziehungsweise an eine im Fahrzeug vorgesehene Positionsbestimmungsvorrichtung gekoppelt sind. Die Fahrzeugeinrichtungen können entsprechend die Position des jeweiligen mautpflichtigen Fahrzeugs bestimmen und/oder erfassen und anhand von in der Fahrzeugeinrichtung gespeichertem Kartenmaterial erkennen, ob sich das Fahrzeug auf einer mautpflichtigen Verkehrsfläche befindet. Ist dies der Fall, so wird vom Fahrzeuggerät eine Mautgebühr für die Nutzung der ermittelten mautpflichtigen Verkehrsfläche bestimmt und die entsprechenden Mautdaten, welche die ermittelte Gebühr umfassen, an eine Mautzentrale übermittelt. Auf Grundlage der von in der Fahrzeugeinrichtung übermittelten Informationen kann dann in der Mautzentrale die fällige Maut erhoben werden, entweder durch Berechnung der Maut aus den übermittelten Streckendaten oder durch Verwendung der übermittelten Gebührendaten. Die fällige Maut wird dann dem jeweiligen Nutzer in Rechnung gestellt beziehungsweise von einem vorhandenen Guthaben abgezogen.

Um eine korrekte Mauterhebung zu ermöglichen, muss der Nutzer das Fahrzeuggerät vor Fahrtantritt initialisieren und unter anderem Fahrzeugdaten eingeben, beispielsweise das Gesamtgewicht des Fahrzeuges, dessen Schadstoffklasse sowie die aktuelle Anzahl der Achsen. Auf dieser Grundlage ermittelt das Fahrzeuggerät unter Berücksichtigung der über die Positionsbestimmungsvorrichtung ermittelten Position des mautpflichtigen Fahrzeuges und des Abgleichs der Position des mautpflichtigen Fahrzeuges mit einer Datenbank, in welcher die mautpflichtigen Straßen hinterlegt sind, die für die jeweilige Fahrt anfallenden Maut und übermittelt diese Mautdaten spätestens bei Erfüllung eines bestimmten Kriteriums, beispielsweise beim Verlassen der mautpflichtigen Strecke, an die Mautzentrale.

In einer Variante werden die über den Fahrtverlauf von der Positionsbestimmungsvorrichtung ermittelten und von dem Fahrzeuggerät aufgenommenen Positionsdaten fortlaufend oder bei Erfüllung eines bestimmten Kriteriums, beispielsweise dem Erreichen einer vorbestimmten Datenmenge an Positionsdaten, an die Mautzentrale übermittelt. Die für diese Fahrt zu entrichtende Maut für das mautpflichtige Fahrzeug wird dann zentral in der Mautzentrale auf Grundlage der Fahrzeugdaten und der aus den Positionsdaten als befahren erkannten mautpflichtigen Verkehrsflächen bestimmt und erhoben.

Dieses Verfahren der Erhebung der Mautdaten, bei welchem der Nutzer des mautpflichtigen Fahrzeugs lediglich das Fahrzeuggerät initialisieren muss und danach die Erfassung der Fahrtstrecke, die Übermittlung der Mautdaten an die Mautzentrale, sowie die Erhebung der Maut nach der Initialisierung ohne weitere Nutzereingaben durchgeführt werden, wird auch als automatisches Verfahren (AV) bezeichnet. Die Maut wird in diesem Verfahren erst nach dem Befahren des jeweiligen mautpflichtigen Streckenabschnitts bestimmt und dadurch erhoben, dass sie entsprechend in Rechnung gestellt oder von einem hinterlegten oder pre-paid Guthaben abgezogen wird.

Im automatischen Verfahren (AV) erkennt das von dem mautpflichtigen Fahrzeug mitgeführte Fahrzeuggerät entsprechend anhand des Vergleichs von Positionsdaten, welche mittels der Positionsbestimmungsvorrichtung bestimmt wurden, mit in einer Datenbank hinterlegten Kartendaten, ob, und wenn ja, welcher mautpflichtige Streckenabschnitt befahren wird. Ein solcher mautpflichtiger Streckenabschnitt wird dann in einer Speichervorrichtung des Fahrzeuggerätes gespeichert. Entsprechend werden mautpflichtige Streckenabschnitte Abschnitt für Abschnitt in der Speichervorrichtung im Fahrzeuggerät gespeichert und dann als Mautdaten beim Eintritt eines vorbestimmten Kriteriums, beispielsweise nach Überschreiten einer vorbestimmten Anzahl an gespeicherten Streckenabschnitten, an die Mautzentrale übertragen. Die Mautbestimmung findet auf dieser Grundlage entweder in der Mautzentrale oder im Fahrzeuggerät statt. Im letzteren Fall wird als Mautdaten dann die zu erhebende Maut an die Mautzentrale übertragen. Im automatischen Verfahren (AV) wird damit die Nutzungsberechtigung für den befahrenen, mautpflichtigen Streckenabschnitt Schritt für Schritt jeweils nach dem Befahren eines jeden einzelnen mautpflichtigen Streckenabschnitts erworben, wobei die Maut über die Mautzentrale nach Verlassen des mautpflichtigen Streckenabschnitts und Übermittlung der entsprechenden Daten an die Mautzentrale erhoben wird.

Zusätzlich zu dem automatischen Verfahren (AV) ist in dem von der Toll Collect GmbH betriebenen Mauterhebungssystem auch eine Einbuchung nach dem sogenannten manuellen Verfahren (MV) möglich.

Im manuellen Verfahren (MV) kann der jeweilige Nutzer eines der etwa 3600 Mautstellen-Terminals nutzen, welche typischerweise auf Autohöfen, Rastplätzen oder an Tankstellen aufgestellt sind. Alternativ dazu kann im manuellen Verfahren (MV) auch ein Webdienst im Internet genutzt werden.

Der Nutzer erwirbt dabei im manuellen Verfahren (MV) eine Nutzungsberechtigung für den jeweiligen mautpflichtigen Streckenabschnitt vor dem Befahren des mautpflichtigen Streckenabschnitts beziehungsweise einer mautpflichtigen Route, welche aus einem oder mehreren mautpflichtigen Streckenabschnitten besteht. Hierzu gibt der Nutzer bereits vor dem Befahren der Strecke am Mautstellenterminal oder im Webdienst die geplante Auffahrt auf und die geplante Abfahrt von der mautpflichtigen Verkehrsfläche an, wodurch dann der eine oder die mehreren mautpflichtigen Streckenabschnitte der Route definiert werden. Der Nutzer kann weiterhin auch Via-Positionen in seiner Route eingeben, welche bei der Bestimmung der zu fahrenden Route berücksichtigt werden und welche entsprechend der Berechnung der fälligen Mautgebühr zugrunde gelegt werden. Der Nutzer des manuellen Verfahrens (MV) legt entsprechend vor dem eigentlichen Befahren der mautpflichtigen Streckenabschnitte die zu fahrende Strecke fest und zahlt die entsprechende Mautgebühr ein. Dabei kann die Mautgebühr entweder am Mautstellenterminal beziehungsweise im Internet direkt bezahlt werden, oder aber für registrierte Nutzer über die Mautzentrale in einer monatlichen Sammelrechnung bereitgestellt werden oder von einem vorhandenen Guthaben abgezogen werden.

Eine Buchung einer Strecke mit dem manuellen Verfahren resultiert in einer fest vorgegebenen Route, welche der Nutzer nicht verlassen kann, ohne dabei gegebenenfalls als Mautpreller zu gelten. Eine Änderung der Route kann beispielsweise notwendig werden, wenn ein Streckenabschnitt der gebuchten Strecke gesperrt ist oder wenn ein Stau auftritt, der umfahren werden soll. Auch kann es vorkommen, dass ein Nutzer unterwegs noch zusätzliche Stationen anfahren möchte. Wenn der Nutzer nach Antritt der über das manuelle Verfahren gebuchten Fahrt seine Route ändern will, muss er dies an einem stationären Mautterminal tun, damit seine tatsächlich gefahrene Strecke nachvollziehbar bleibt. Dabei muss der Nutzer dann eine Teilstornierung der gebuchten Strecke vornehmen und danach die neue gewünschte Strecke buchen.

In den Fahrzeugeinrichtungen beziehungsweise Fahrzeuggeräten ist eine hochgenaue Positionsbestimmung mittels der Positionsbestimmungsvorrichtung möglich, wobei diese einen GNSS-Empfänger aufweist, welcher spezifische Signale von Satelliten eines globalen Navigationssatellitensystems empfängt, welche im Erdorbit stationiert sind und welche entsprechende Positionssignale aussenden. Die Positionsbestimmungsvorrichtung verwendet diese Signale in bekannter Weise zur Berechnung der eigenen Position. Solche GNSS-Systeme sind beispielsweise das US-Amerikanische GPS-System, das Russische GLONASS, das Europäische Galileo und das Chinesische Compass-System, wobei die letzteren noch in Aufbau begriffen sind. Als Positionsbestimmungsvorrichtung kann entweder eine bereits im mautpflichtigen Fahrzeug vorgesehene Positionsbestimmungsvorrichtung verwendet werden, welche ihre Daten an eine OBU übergibt, oder die OBU selbst kann eine Positionsbestimmungsvorrichtung aufweisen.

Zusätzlich können auch Weggeber (Tacho, Odometer) und Richtungsgeber wie beispielsweise ein Gyroskop oder ein elektronischer Kompass des mautpflichtigen Fahrzeugs oder mit der Positionsbestimmungsvorrichtung verbunden sein, um eine noch genauere Positionsbestimmung durch eine Koppelnavigation zu ermöglichen. Dies kann insbesondere dann von Bedeutung sein, wenn durch Abdeckung keine GNSS-Daten verfügbar sind, beispielsweise in einem Tunnel, und dennoch eine genaue Positionsbestimmung gewünscht ist.

Die Übermittlung der Informationen an die Mautzentrale wird über ein in dem Fahrzeugeinrichtung vorliegendes Kommunikationsmodul durchgeführt, welches einen bekannten Mobilfunkstandard verwendet und die Daten beispielsweise über den GSM-Standard an die Mautzentrale kommuniziert. Eine zweiseitige Kommunikation ist dabei in der Regel nicht vorgesehen, sondern es werden nur die von der Fahrzeugeinrichtung ermittelten mautrelevanten Daten an die Mautzentrale übermittelt, wenn die Fahrzeugeinrichtung die Erhebung der Daten abgeschlossen hat.

Benutzungsabhängig abrechnende Mautsysteme sind zur Erhebung der Maut auf die Erfassung der Fahrstrecke der jeweiligen mautpflichtigen Fahrzeuge zumindest in dem Bereich angewiesen, welcher maßgeblich für die Nutzung der mautpflichtigen Straße ist. Beispielsweise werden hierzu die Fahrzeugpositionen in dem vom deutschen Mautbetreiber Toll Collect GmbH betriebenen System zur Mauterhebung regelmäßig im Bereich der Auffahrt auf die jeweilige mautpflichtige Verkehrsfläche sowie im Bereich der Abfahrt von dieser Verkehrsfläche erfasst.

Unter Mautdaten werden hierin einem Nutzer zugeordnete Daten mautpflichtiger Verkehrsflächen und/ oder Mautgebühren verstanden, die durch eine Mauterkennung und/ oder Mautbestimmung ermittelt werden. Mautrelevante Daten sind alle Daten, die in die Bestimmung der Mautgebühr einfließen wie beispielsweise auch die Kennung und/ oder die Länge der mautpflichtigen Verkehrsfläche sowie die Fahrzeugdaten wie beispielsweise Gewicht, Achsenzahl und Schadstoffklasse. An zumindest einen mautrelevanten Datensatz ist üblicherweise eine Grundgebühr oder Gebührenrate gekoppelt, die in Verbindung mit den übrigen mautrelevanten Daten die Bestimmung der Gesamtgebühr bei der Mauterhebung gestattet.

Unter Mauterkennung wird hierin technisch der Vorgang des Verknüpfens einer benutzten, anhand der erfassten Fahrzeugposition(en) erkannten, mautpflichtigen Verkehrsfläche mit dem Nutzer verstanden. Mit anderen Worten wird darunter verstanden, den Nutzer erstmalig mit einer benutzten mautpflichtigen Verkehrsfläche zu verknüpfen.

Unter Mautbestimmung wird hierin technisch der Vorgang verstanden, eine Mautgebühr aus der benutzten oder perspektivisch zu nutzenden mautpflichtigen Verkehrsfläche, gegebenenfalls unter Berücksichtigung von mautrelevanten Fahrzeugdaten und Zeitangaben, zu bestimmen.

Unter Mauterhebung wird hierin technisch der Vorgang verstanden, die bestimmte Mautgebühr von dem Nutzer, dessen Fahrzeug die mautpflichtige Verkehrsfläche nachweislich benutzt hat oder perspektivisch benutzen wird, zu vereinnahmen, beispielsweise durch Einnahme von Bargeld wie beispielsweise an einem Mautstellenterminal, durch zentrale Abbuchung von einem Konto oder durch dezentralen Abzug von einem pre-paid Guthaben auf einer in einem Fahrzeuggerät angeordneten Chipkarte.

Unter einer mautpflichtigen Verkehrsfläche werden hierin Verkehrsflächen verstanden, für deren Benutzung eine Mautgebühr fällig ist. Dabei kann die Bestimmung der Höhe der Mautgebühr beispielsweise nach auf der mautpflichtigen Verkehrsfläche gefahrener Strecke, beispielsweise in Metern gemessen, nach der Anzahl benutzter mautpflichtiger Streckenabschnitte oder pauschal oder nach Zeit für die Benutzung eines bestimmten mautpflichtigen Streckennetzes, beispielsweise bei einer City-Maut, stattfinden.

Unter einem Mautverstoß wird hierin verstanden, dass ein mautpflichtiges Fahrzeug eine mautpflichtige Verkehrsfläche benutzt oder benutzt hat und die für die Benutzung eigentlich fällige Mautgebühr nicht erhoben werden kann. Dies kann den Hintergrund haben, dass das mautpflichtige Fahrzeug einer automatischen Erfassung nicht zugänglich ist, da die technischen Voraussetzungen zur Durchführung eines automatischen Verfahrens fehlen - beispielsweise eine für das jeweilige Mautsystem geeignete on board unit nicht vorhanden, nicht eingeschaltet oder defekt ist. Es kann aber auch sein, dass für das jeweilige Fahrzeug im manuellen Verfahren der aktuell befahrene Streckenabschnitt nicht gebucht wurde.

Ein Mautverstoß kann auch dann vorliegen, wenn die Mauterhebung scheitert, weil die zu entrichtende Mautgebühr nicht eingetrieben werden kann - beispielsweise weil ein Konto, eine Kreditkarte oder ein Guthabenkonto nicht gedeckt ist. Im Zusammenhang mit dem EETS System kann es auch vorkommen, dass eine Mautgebühr von dem ausländischen Betreiber der on board unit nicht an den inländischen Betreiber des Mautsystems ausgekehrt wird und sich entsprechend erst zu einem nach der eigentlichen Befahrung des mautpflichtigen Streckenabschnitts liegenden Zeitpunkt ein Mautverstoß manifestiert.

In allen der oben genannten Mautsystemen sind zur Kontrolle mautpflichtiger Fahrzeuge und zur Ahndung von Mautverstößen Kontrolleure vorgesehen, welche mautpflichtige Fahrzeuge, bei welchen ein potenzieller Mautverstoß festgestellt wurde, aus dem Verkehr ausleiten und entsprechend bei einer Bestätigung des Verdachts eines Mautverstoßes der Ahndung zuführen.

Die Mautverstoßhinweise werden entweder durch eine zentrale Datenverarbeitungseinrichtung oder in der straßenseitigen Kontrolleinrichtung, beispielsweise in der in der straßenseitigen Kontrolleinrichtung vorgesehenen Datenverarbeitungseinrichtung, durch entsprechende Analyse der durch die straßenseitige Kontrolleinrichtung ermittelten Fahrzeugdaten ermittelt. Die hierzu verwendeten Verfahren zur Bestimmung, ob es sich bei einem mautpflichtigen Fahrzeug um ein solches handelt, bei welchem ein Verdacht auf einen Mautverstoß vorliegt, sind prinzipiell bekannt.

Bei bekannten Mautsystemen, beispielsweise dem von der Toll Collect GmbH in Deutschland betriebenen Mautsystem, ist es bekannt, dass von Kontrolleinrichtungen, beispielsweise straßenseitig angeordneten Kontrollbrücken, mittels welchen Fahrzeugkennzeichen, Fahrzeugeigenschaften sowie der Status von in dem jeweiligen mautpflichtigen Fahrzeug aufgenommenen Fahrzeugeinrichtungen erfasst wird, die entsprechenden Kontrolldaten an Kontrolleure übermittelt werden. Die Kontrolleure sind dabei üblicherweise durch die Besatzungen von Kontrollfahrzeugen ausgebildet, die mobil einsetzbar sind und in der Nähe der jeweiligen straßenseitigen Kontrolleinrichtung stationiert sind. Die Kontrollfahrzeuge sind dazu vorgesehen, die Verfolgung von mautpflichtigen Fahrzeugen aufzunehmen, von denen angenommen wird, dass ein Mautverstoß vorliegt. Das Überprüfen des tatsächlichen Vorliegens eines Mautverstoßes wird dann durch die Besatzung des Kontrollfahrzeugs vorgenommen. Kommt der Kontrolleur bei der Überprüfung des Verdachts auf den Mautverstoß zu dem Ergebnis, dass tatsächlich ein Mautverstoß vorliegt, so wird der Fahrer oder Inhaber des mautpflichtigen Fahrzeugs der Ahndung zugeführt.

Entsprechend kann der jeweilige Kontrolleur beziehungsweise die Besatzung eines Kontrollfahrzeugs die von der jeweiligen straßenseitigen Kontrolleinrichtung empfangenen Daten auswerten und dann mautpflichtige Fahrzeuge, bei denen der Verdacht auf einen Mautverstoß vorliegt, überprüfen und beispielsweise ausleiten, um den Fahrer beziehungsweise Inhaber des mautpflichtigen Fahrzeugs nach Feststellen eines Mautverstoßes der Ahndung zuzuführen.

In den bekannten Mautsystemen werden bei den jeweiligen Kontrolleuren nur die Daten einer einzigen straßenseitigen Kontrolleinrichtung angezeigt, nämlich die Daten derjenigen straßenseitigen Kontrolleinrichtung, welcher der jeweilige Kontrolleur beziehungsweise die Besatzung des jeweiligen Kontrollfahrzeuges zugeordnet ist. Auf diese Weise wird zum einen die an die mobile Anzeigevorrichtung des Kontrolleurs übertragene Datenmenge reduziert und zum anderen die Aufmerksamkeit des Kontrolleurs auf die mautpflichtigen Fahrzeuge reduziert, welche tatsächlich im Einflussbereich des Kontrolleurs liegen und von diesem prinzipiell erreicht werden können.

Die Kontrolleure beziehungsweise die Besatzungen der Kontrollfahrzeuge sind mit den Kontrollfahrzeugen jedoch häufig in dem von ihnen kontrollierten Abschnitt der mautpflichtigen Verkehrsfläche unterwegs. Damit kann es vorkommen, dass die Daten der dem jeweiligen Kontrolleur zugeordneten straßenseitigen Kontrolleinrichtung dem Kontrolleur zugesendet beziehungsweise diesem bereitgestellt werden, obwohl sich der Kontrolleur in einem deutlichen Abstand zu der ihm zugeordneten straßenseitigen Kontrolleinrichtung befindet und sich möglicherweise sogar näher zu einer weiteren straßenseitigen Kontrolleinrichtung befindet. Damit können Entscheidungen darüber, ob ein bestimmtes mautpflichtiges Fahrzeug, für welches der Verdacht auf einen Mautverstoß vorliegt, ausgeleitet werden soll, nicht zeitnah getroffen werden beziehungsweise wird auf diese Weise eine effiziente und sichere Kontrolle und/oder Ausleitung des mautpflichtigen Fahrzeugs erschwert.

Aus der EP 2 624 231 B1 sind Vorrichtungen und Verfahren zur Kontrolle in einem Straßenmautsystem bekannt, bei welchem Aufzeichnungsfahrzeuge und Kontrollfahrzeuge vorgesehen sind. Die Kontrollfahrzeuge verfügen über Leseeinrichtungen zum Lesen der Kennzeichen und stehen mit einem Deliktserver in Verbindung. Die Aufzeichnungsfahrzeuge sind mit einem DSRC-Sendeempfänger zum Auslesen der Mautparameter versehen. Damit ist eine erste Flotte von Aufzeichnungsfahrzeugen ("Jäger") und eine zweite Flotte von Kontrollfahrzeugen ("Sammler") vorgesehen, welche über einen gemeinsamen Deliktserver miteinander kommunizieren.

Aus der DE 10 2011 085 814 B3 ist ein System mit untereinander über einen gemeinsamen Server drahtlos vernetzten Mobiltelefon bekannt, um eine verbesserte Kommunikation zwischen mehreren Fahrzeugen zu ermöglichen.

Aus der US 2006/0056658 A1 ist ein Verfahren zum Lesen eines an einem Fahrzeug angeordneten Kfz-Kennzeichens angegeben, welches das Bestimmen umfasst, ob ein Nummernschildbild erforderlich ist, wobei das Nummernschildbild automatisch in Reaktion auf die Feststellung, dass ein Nummernschildbild erforderlich ist, verarbeitet wird, mindestens ein verifiziertes Bild bereitgestellt wird und bestimmt wird, ob ein manuelles Lesen des Nummernschildbildes durch Abgleichen des Nummernschildbildes mit dem mindestens einen verifizierten Bild notwendig ist.

### Darstellung der Erfindung

Ausgehend von dem bekannten Stand der Technik ist es eine Aufgabe der vorliegenden Erfindung, ein Verfahren zur Verfolgung mautpflichtiger Fahrzeuge in einem Mautsystem anzugeben, mit welchem eine weiter verbesserte Überprüfung von Fahrzeugen vorgenommen werden kann. Diese Aufgabe wird durch ein Verfahren zur Verfolgung mautpflichtiger Fahrzeuge mit den Merkmalen des Anspruchs 1 gelöst. Vorteilhafte Weiterbildungen ergeben sich aus den Unteransprüchen, der vorliegenden Beschreibung sowie der Figuren.

Entsprechend wird ein Verfahren zur Verfolgung mautpflichtiger Fahrzeuge in einem Straßenmautsystem vorgeschlagen, umfassend die Schritte des Bereitstellens mindestens zweier ortsfester, straßenseitiger Kontrolleinrichtungen zum Erfassen mindestens eines Kennzeichens eines mautpflichtigen Fahrzeugs, des Erfassens eines Kennzeichens eines mautpflichtigen Fahrzeugs durch eine erste der Kontrolleinrichtungen, des Übermittelns des Kennzeichens an eine zentrale Datenverarbeitungseinrichtung, des Bestimmens der aktuellen Fahrzeugposition des mautpflichtigen Fahrzeugs auf Grundlage der Position der ersten Kontrolleinrichtung, des Bereitstellens mindestens zweier mobiler Anzeigevorrichtungen zum Anzeigen von Kennzeichen und aktuellen Fahrzeugpositionen ermittelter mautpflichtiger Fahrzeuge, und des Übermittelns der aktuellen Position jeder mobilen Anzeigevorrichtung an die zentrale Datenverarbeitungseinrichtung. Das vorgeschlagene Verfahren umfasst weiterhin das Bestimmen genau einer nächstgelegenen mobilen Anzeigevorrichtung, welche sich in einem geringeren Abstand von der aktuellen Fahrzeugposition befindet, als alle anderen mobilen Anzeigevorrichtungen, auf Grundlage der aktuellen Fahrzeugposition des mautpflichtigen Fahrzeugs und der aktuellen Position aller Anzeigevorrichtungen in der zentralen Datenverarbeitungseinrichtung, das Übermitteln des Kennzeichens und der aktuellen Fahrzeugposition an die genau eine nächstgelegene mobile Anzeigevorrichtung durch die zentrale Datenverarbeitungseinrichtung, und das Darstellen des Kennzeichens und der aktuellen Fahrzeugposition des mautpflichtigen Fahrzeugs auf der mindestens einen nächstgelegenen mobilen Anzeigevorrichtung.

Dadurch, dass in der zentralen Datenverarbeitungseinrichtung eine nächstgelegene mobile Anzeigevorrichtung bestimmt wird, welche sich in einem geringeren Abstand von der aktuellen Fahrzeugposition befindet, als mindestens eine weitere mobile Anzeigevorrichtung, kann erreicht werden, dass die von den straßenseitigen Kontrolleinrichtungen erfassten Daten an diejenige mobile Anzeigevorrichtung beziehungsweise dasjenige Kontrollfahrzeug übersendet werden, welche sich näher an dem zu kontrollierenden mautpflichtigen Fahrzeug befindet, als andere mobile Anzeigevorrichtungen. Hierdurch kann erreicht werden, dass die entsprechenden Kontrolldaten an denjenigen Kontrolleur beziehungsweise diejenige Besatzung eines Kontrollfahrzeuges übersendet werden, welche sich tatsächlich in der näheren Umgebung beziehungsweise nächstgelegen zu dem dann zu kontrollierenden mautpflichtigen Fahrzeug positioniert sind.

Entsprechend kann auch eine Besatzung eines Kontrollfahrzeuges, welches sich zusammen mit den mautpflichtigen Fahrzeugen auf der mautpflichtigen Verkehrsfläche bewegt, stets mit den Kontrolldaten versorgt werden, die sich auf die in der Umgebung des Kontrollfahrzeugs befindlichen mautpflichtigen Fahrzeuge bezieht. Mit anderen Worten "*sieht*" der Kontrolleur des Kontrollfahrzeuges die sich in seiner Umgebung befindlichen mautpflichtigen Fahrzeuge, und insbesondere die sich in seiner Umgebung befindlichen mautpflichtigen Fahrzeuge, für welche Ausleitentscheidungen getroffen werden müssen beziehungsweise für welche der Verdacht auf einen Mautverstoß vorliegen. Eine eindeutige Zuordnung zu einer einzigen straßenseitigen Kontrolleinrichtung, so wie es herkömmlich praktiziert wurde, ist damit nicht mehr notwendig und auch nicht mehr gewünscht.

Damit kann eine eindeutige Zuordnung eines Kontrollfahrzeuges beziehungsweise einer mobilen Anzeigevorrichtung zu einer einzigen straßenseitigen Kontrolleinrichtung aufgehoben werden und es findet vielmehr ein dynamisches Übermitteln von Kontrolldaten an die mobile Anzeigevorrichtung des Kontrolleurs derart statt, dass die Daten der mautpflichtigen Fahrzeuge, welche sich in der Umgebung des Kontrollfahrzeugs befinden und für welche ein Verdacht auf einen Mautverstoß vorliegt, an das nächstgelegene Kontrollfahrzeug übermittelt werden, unabhängig davon, wo sich das Kontrollfahrzeug gerade befindet. Damit ist es möglich, dass Kontrollfahrzeuge, welche mit den mobilen Anzeigevorrichtungen ausgestattet sind, sich auch ständig im fließenden Verkehr bewegen können, sich beliebig von den straßenseitigen Kontrolleinrichtungen entfernen können, sich auf straßenseitige Kontrolleinrichtungen zu bewegen können und/oder ihren Standort zwischen unterschiedlichen straßenseitigen Kontrolleinrichtungen wechseln können.

Es ergibt sich damit die Möglichkeit, ein effizientes Eingreifen der jeweiligen Kontrolleure bei Feststellung des Verdachts auf einen Mautverstoß zu ermöglichen, da der jeweiligen Kontrollbesatzung nur Kontrolldaten von sich in der Umgebung des Kontrollfahrzeuges befindlichen mautpflichtigen Fahrzeugen, für welche der Verdacht auf einen Mautverstoß vorliegt, angezeigt werden. Damit kann entsprechend eine relativ kurze Anfahrt beziehungsweise ein relativ kurzer Anfahrtsweg erreicht werden. Weiterhin kann durch die Aufhebung der direkten Bindung an eine einzige straßenseitige Kontrolleinrichtung auch die Verfolgung von mautpflichtigen Fahrzeugen, für welche der Verdacht auf einen Mautverstoß vorliegt, über längere Strecken vorgenommen werden und dann nach Abschluss des jeweiligen Vorganges bereits an einem vom Ausgangsort entfernten Ort wiederum eine neue Verfolgung eines mautpflichtigen Fahrzeuges aufgenommen werden, für welches ein Verdacht auf einen Mautverstoß vorliegt, welches sich dann wiederum in der Nähe des Kontrollfahrzeuges beziehungsweise der mobilen Anzeigevorrichtung befindet.

Entsprechend kann auch eine bessere Auslastung der Kontrolleure beziehungsweise der Besatzungen der Kontrollfahrzeuge erreicht werden, da die Zeiten für das Zurückkehren des Kontrollfahrzeuges an seine Ausgangsposition in der Nähe der ihm im herkömmlichen Verfahren zugeordneten straßenseitigen Kontrolleinrichtung fortfallen.

Weiterhin ist es auf diese Weise möglich, dass der jeweiligen mobilen Anzeigevorrichtung Daten unterschiedlicher straßenseitiger Kontrolleinrichtungen zugesendet werden, unabhängig davon, wo sich die mobile Anzeigevorrichtung bezüglich der Position der jeweiligen straßenseitigen Kontrolleinrichtungen befindet.

Bevorzugt wird in der zentralen Datenverarbeitungseinrichtung oder in der Kontrolleinrichtung, welche das Kennzeichen des mautpflichtigen Fahrzeugs erfasst hat, ein Mautverstoß mit dem Kennzeichen zu einem Kontrolldatensatz verknüpft und der Kontrolldatensatz zusammen mit der aktuellen Fahrzeugposition an mindestens eine nächstgelegene mobile Anzeigevorrichtung übermittelt. Auf diese Weise ist es möglich, die Daten, welche den Verstoßverdacht belegen, noch genauer zu fassen und es insbesondere bei einer späteren Überprüfung zu ermöglichen, auch die jeweilige individuelle Kontrolleinrichtung beziehungsweise den jeweiligen das mautpflichtige Fahrzeug erkennenden Sensor zu benennen.

Die Position des jeweiligen erfassten mautpflichtigen Fahrzeuges kann mit der Position der ersten Kontrolleinrichtung gleichgesetzt werden, welche das mautpflichtige Fahrzeug erfasst.

Besonders bevorzugt ist es jedoch hingegen, die aktuelle Fahrzeugposition des mautpflichtigen Fahrzeugs, ausgehend von der Position der straßenseitigen Kontrolleinrichtung, welche das Fahrzeug erfasst hat, unter Berücksichtigung des Erfassungszeitpunktes und einer berechneten, angenommenen oder gemessenen Geschwindigkeit zu bestimmen, um auf diese Weise auf eine aktuelle Position des erfassten mautpflichtigen Fahrzeuges beziehungsweise einen aktuellen Streckenabschnitt, in welchem das mautpflichtige Fahrzeug vermutet wird, schließen zu können. Mit anderen Worten wird bevorzugt aus den bekannten Positions- und Fahrtrichtungsdaten und einer Geschwindigkeitsschätzung die aktuelle wahrscheinliche Position des erfassten Fahrzeuges bestimmt. Diese aktuelle Position wird dann in Bezug zu der aktuellen Position der mobilen Anzeigevorrichtungen gesetzt und entsprechend der Datensatz des mautpflichtigen Fahrzeuges an diejenige mobile Anzeigevorrichtung übermittelt, welche sich am nächsten beziehungsweise näher zu dem ermittelten Fahrzeug befindet, als die anderen mobilen Anzeigevorrichtungen. Auf diese Weise wird es möglich, ein noch effizienteres Überwachen, Überprüfen und Ausleiten von mautpflichtigen Fahrzeugen zu ermöglichen, für welche ein Mautverstoßverdacht vorliegt, da diejenige mobile Anzeigevorrichtung und entsprechend der Kontrolleur beziehungsweise die Besatzung des Kontrollfahrzeuges ausgewählt wird, welche sich wahrscheinlich am nächsten zu dem erfassten mautpflichtigen Fahrzeug befindet. Damit werden Anfahrtszeiten minimiert und auch hier fallen die Zeiten für die Rückkehr des Kontrolleurs beziehungsweise der Besatzung des Kontrollfahrzeuges fort, da jederzeit nur die Daten auf der mobilen Anzeigevorrichtung angezeigt werden, welche den mautpflichtigen Fahrzeugen entsprechen, welche sich in der Nähe des Kontrolleurs beziehungsweise der mobilen Anzeigevorrichtung befinden.

Bevorzugt wird in der zentralen Datenverarbeitungseinrichtung oder in der Kontrolleinrichtung, welche das Kennzeichen dieses mautpflichtigen Fahrzeugs erfasst hat, ein Mautverstoß mit dem Kennzeichen zu einem Kontrolldatensatz verknüpft, und der Kontrolldatensatz zusammen mit der aktuellen Fahrzeugposition wird an mindestens eine nächstgelegene mobile Anzeigevorrichtung übermittelt.

Um die Effizienz weiter zu steigern, ist diejenige mobile Anzeigevorrichtung zu ermitteln, welche sich von sämtlichen mobilen Anzeigevorrichtungen am nächsten zu der Position, insbesondere der aktuellen Position, des mautpflichtigen Fahrzeuges befindet. Auf diese Weise können entsprechend die Anfahrtszeiten noch weiter reduziert werden und entsprechend eine höhere Auslastung der Besatzungen der Kontrollfahrzeuge erreicht werden. Dieser Prozess des Übermittelns der Daten eines mautpflichtigen Fahrzeugs an die nächstgelegene mobile Anzeigevorrichtung kann entweder einmalig durchgeführt werden, oder in einer besonders bevorzugten Ausgestaltung wird der Abstand zwischen der aktuellen Position des mautpflichtigen Fahrzeugs und den mobilen Anzeigevorrichtungen ständig, zyklisch oder durch ein externes Ereignis ausgelöst überprüft und das Kennzeichen des mautpflichtigen Fahrzeugs jeweils derjenigen mobilen Anzeigevorrichtung zugeordnet, welche sich am nächsten zu der aktuellen Position des mautpflichtigen Fahrzeugs befindet.

Ob sich eine mobile Anzeigevorrichtung näher als andere mobile Anzeigevorrichtungen an dem zu überprüfenden mautpflichtigen Fahrzeug befindet, kann beispielsweise über den absoluten Abstand, den Abstand entlang eines auf der Verkehrsfläche vorgesehenen Weges von der jeweiligen mobilen Anzeigevorrichtung zu dem zu überprüfenden mautpflichtigen Fahrzeug, oder anhand der geschätzten Zeit bis zum Erreichen des zu überprüfenden mautpflichtigen Fahrzeugs ausgehend von der Position (und Bewegungsrichtung) der mobilen Anzeigevorrichtung ermittelt werden. Dazu wird bevorzugt der mögliche Fahrweg zwischen den jeweiligen mobilen Anzeigevorrichtungen und dem zu überprüfenden mautpflichtigen Fahrzeug beispielsweise mittels eines Navigationssystems oder einer digitalen Straßenkarte ermittelt und der Berechnung zugrunde gelegt.

Um den Datenverkehr gering zu halten und um die Aufmerksamkeit der Kontrolleure zu schonen bestimmt die Datenverarbeitungseinrichtung genau eine nächstgelegene mobile Anzeigevorrichtung, deren Position einen geringeren Abstand zu der aktuellen Fahrzeugposition aufweist, als alle anderen mobilen Anzeigevorrichtungen. Damit wird ein zu kontrollierendes mautpflichtiges Fahrzeug entsprechend nur an eine einzige mobile Anzeigevorrichtung kommuniziert, so dass die Kontrolleure nur eine effiziente Anzahl an Datensätzen erhalten und Ausleitentscheidungen schnell treffen können.

Alternativ kann auch eine festgelegte Anzahl nächstgelegener mobiler Anzeigevorrichtungen bestimmt werden, welchen dann die Daten zu dem zu kontrollierenden mautpflichtigen Fahrzeug übermittelt werden, um zum einen den Datenverkehr zu reduzieren, zum anderen aber eine möglichst hohe Wahrscheinlichkeit der Kontrolle zu erreichen.

Die zentrale Datenverarbeitungseinrichtung überprüft dauernd, zyklisch oder beim Vorliegen einer vorgegebenen Bedingung, ob die aktuelle Position einer der mobilen Anzeigevorrichtungen immer noch einen geringeren Abstand zu der aktuellen Fahrzeugposition aufweist, als die anderen mobilen Anzeigevorrichtungen. Bei Verwendung einer Gruppe mit einer festgelegten Anzahl mobiler Anzeigevorrichtungen kann weiterhin diejenige mobile Anzeigevorrichtung der Anzahl mobiler Anzeigevorrichtungen aus der Gruppe ausgeschlossen und gegen eine andere mobile Anzeigevorrichtung ausgetauscht werden, die zu einem späteren Zeitpunkt weiter entfernt von der aktuellen Fahrzeugposition ist, als die andere mobile Anzeigevorrichtung, die zu einem früheren Zeitpunkt zunächst nicht in der Gruppe der Anzahl der mobilen Anzeigevorrichtungen aufgenommen war. Damit kann auch bei Verwendung einer Gruppe mit einer festgelegten Anzahl mobiler Anzeigevorrichtungen erreicht werden, dass stets nur diejenigen mobilen Anzeigevorrichtungen mit Daten des zu überprüfenden mautpflichtigen Fahrzeugs versorgt werden, welche sich tatsächlich in der Nähe der aktuellen Fahrzeugposition befinden.

Bevorzugt ist mindestens eine mobile Anzeigevorrichtung von einem Kontrollfahrzeug zur Verfolgung erfasster mautpflichtiger Fahrzeuge umfasst, wird in diesem mitgeführt oder wird durch dieses bereitgestellt. Die mobile Anzeigevorrichtung kann auch von einem mobilen Gerät wie beispielsweise einem Mobilcomputer, Tabletcomputer oder Smartphone verwirklicht sein.

Bevorzugt wird mit der Übermittlung des Kontrolldatensatzes an die mobile Anzeigevorrichtung eine Verfolgungsfallanfrage erzeugt und auf mindestens einer nächstgelegenen mobilen Anzeigevorrichtung angezeigt, wobei Interaktionsmittel in der mobilen Anzeigevorrichtung vorgesehen sind, mittels welchen durch eine Nutzereingabe eine Verfolgungsfallanfrage angenommen oder abgelehnt werden kann, wobei die Annahme oder Ablehnung nach der Nutzereingabe von der jeweiligen Anzeigevorrichtung an die zentrale Datenverarbeitungseinrichtung übermittelt wird. Die Interaktionsmittel können beispielsweise in Form eines Knopfes oder Schalters an der mobilen Anzeigevorrichtung vorgesehen sein, welcher zum Annehmen oder Ablehnen einer Verfolgungsfallanfrage vorgesehen ist. Die Interaktionsmittel können auch in Form von Soft-Buttons oder anderen Interaktionsfeldern auf einem Display der mobilen Anzeigevorrichtung vorgesehen sein.

Unter einer Verfolgungsfallanfrage wird verstanden, dass der Kontrolleur angefragt wird, ob er die Verfolgung (und dann entsprechend Überprüfung, Ausleitung und gegebenenfalls Ahndung) eines zu kontrollierenden mautpflichtigen Fahrzeugs, für welches der Verdacht auf einen Mautverstoß vorliegt, übernehmen will. Auf diese Weise kann die Verfolgung von Mautverstößen effizient durchgeführt werden und es kann vermieden werden, dass mehrere Kontrolleure die Verfolgung eines einzigen mautpflichtigen Fahrzeugs aufnehmen.

Bevorzugt wird die Verfolgungsfallanfrage an mindestens zwei nächstgelegene Anzeigevorrichtungen übermittelt und bei Annahme der Verfolgungsfallanfrage durch eine erste nächstliegende mobile Anzeigevorrichtung eine Aufhebungsnachricht von der zentralen Datenverarbeitungseinrichtung an alle anderen nächstliegenden mobilen Anzeigevorrichtungen gesendet wird, um die Verfolgungsfallanfrage in diesen Anzeigevorrichtungen aufzuheben. Damit kann vermieden werden, dass trotz Annahme einer Verfolgungsfallanfrage durch einen ersten Kontrolleur auch weitere Kontrolleure diesen Verfolgungsfall annehmen möchten beziehungsweise dieser Verfolgungsfall noch als offen auf der mobilen Anzeigevorrichtung dargestellt wird.

Bevorzugt und alternativ wird die Verfolgungsfallanfrage nur an eine einzige erste nächstgelegene Anzeigevorrichtung übermittelt und wenn innerhalb eines vorgegebenen Zeitraums nach Übermittlung der Verfolgungsfallanfrage an die nächstgelegene mobile Anzeigevorrichtung keine Annahme oder Ablehnung durch das Interaktionsmittel der Anzeigevorrichtung erfolgt, die Verfolgungsfallanfrage an eine weitere oder alle andere nächstgelegenen Anzeigevorrichtungen übermittelt wird und eine Aufhebungsnachricht an die erste nächstgelegene Anzeigevorrichtung gesendet wird, um die Verfolgungsfallanfrage in der ersten nächstgelegenen Anzeigevorrichtung aufzuheben. Damit kann zum einen der Datenverkehr zunächst reduziert werden und gleichzeitig aber auch eine effiziente Auslastung der Kontrolleure erreicht werden, da eine Verfolgungsfallanfrage zunächst nur an einem mobilen Anzeigegerät angezeigt wird und die anderen Kontrolleure damit zunächst nicht behelligt werden.

Bevorzugt wird hierbei auch automatisch eine Ablehnung der Verfolgungsfallanfrage durch eine nächstliegende mobile Anzeigevorrichtung erzeugt, wenn eine vor dieser Verfolgungsfallanfrage angenommene Verfolgungsfallanfrage noch als aktiv markiert ist. Damit wird vermieden, dass eine Verfolgungsfallanfrage an eine mobile Anzeigevorrichtung gesendet wird, deren Kontrolleure bereits mit einem anderen Verfolgungsfall befasst sind.

Bevorzugt erfasst die Kontrolleinrichtung neben mindestens einem Kennzeichen des mautpflichtigen Fahrzeugs auch die Fahrtrichtung und/oder die Geschwindigkeit und/oder die Anzahl der Achsen und/oder die Schadstoffklasse und/oder das Fahrzeuggewicht des mautpflichtigen Fahrzeugs und/oder den Status eines Fahrzeuggeräts und/oder ein Bild des mautpflichtigen Fahrzeugs und/oder eine Bewertung der Verstoßsicherheit der Kontrolleinrichtung und die ermittelten Daten werden vom Kontrolldatensatz umfasst.

In einer weiteren bevorzugten Ausgestaltung übermittelt die zentrale Datenverarbeitungseinrichtung den Kontrolldatensatz und die aktuelle Fahrzeugposition an mindestens zwei nächstgelegene Anzeigevorrichtungen und übermittelt gleichzeitig Kommunikationsdaten der jeweils anderen der mindestens zwei nächstgelegenen Anzeigevorrichtungen an die Anzeigevorrichtung, um eine Kommunikation zwischen diesen Anzeigevorrichtungen in Bezug auf das jeweils erfasste mautpflichtige Fahrzeug zu unterstützen.

Bevorzugt werden die aktuelle Fahrzeugposition und die aktuelle Position der nächstgelegenen mobilen Anzeigevorrichtung, beispielsweise des Kontrollfahrzeugs, auf einer Karte oder einem Kartenabschnitt in der nächstgelegenen mobilen Anzeigevorrichtung dargestellt, wobei die Karte oder der Kartenabschnitt in der zentralen Datenverarbeitungseinrichtung oder in der nächstgelegenen mobilen Anzeigevorrichtung erzeugt wird. Damit kann der Kontrolleur oder die Besatzung eines Kontrollfahrzeugs die eigene Position, die durch die Position seiner mobilen Anzeigevorrichtung vorgegeben ist, sowie die aktuelle Position des zu überprüfenden mautpflichtigen Fahrzeugs in einer vertrauten Kartendarstellung betrachten und auf diese Weise den notwendigen Verfolgungseinsatz planen.

Es können auch die aktuellen Fahrzeugpositionen weiterer oder aller mautpflichtiger Fahrzeuge auf einer Karte oder einem Kartenabschnitt in der nächstgelegenen mobilen Anzeigevorrichtung dargestellt werden, für welche ein Verdacht auf einen Mautverstoß vorliegt. Damit erhält der Kontrolleur oder die Besatzung des nächstgelegenen Kontrollfahrzeugs einen Überblick darüber, welche weiteren mautverstoßverdächtiger Fahrzeuge ebenfalls in seiner Nähe lokalisiert sind und möglicherweise zusätzlich verfolgt werden können.

Bevorzugt wird die aktuelle Fahrzeugposition zusammen mit dem Kontrolldatensatz in der nächstgelegenen mobilen Anzeigevorrichtung dargestellt, insbesondere wird der Kontrolldatensatz am Ort der aktuellen Fahrzeugposition auf einer Karte oder einem in Kartenabschnitt in der nächstgelegenen mobilen Anzeigevorrichtung dargestellt.

Es ist auch möglich, den Kontrolldatensatz ohne die aktuelle Fahrzeugposition auf einer Karte oder einem Kartenabschnitt in der nächstgelegenen mobilen Anzeigevorrichtung darzustellen , wobei vorzugsweise der Kontrolldatensatz am Ort der aktuellen Fahrzeugposition auf einer Karte oder einem in Kartenabschnitt in der nächstgelegenen mobilen Anzeigevorrichtung dargestellt wird.

Weiterhin bevorzugt wird die Position mindestens einer weiteren nächstgelegenen mobilen Anzeigevorrichtung, bevorzugt aller nächstgelegenen mobilen Anzeigevorrichtungen, durch die zentralen Datenverarbeitungseinrichtung an die mindestens eine nächstgelegene mobile Anzeigevorrichtung übermittelt und auf der Karte oder dem Kartenabschnitt dieser nächstgelegenen mobilen Anzeigevorrichtung angezeigt. So kann der individuelle Kontrolleur die Übernahme von Verfolgungsaufträgen auch auf Grundlage der Kenntnis der sich in der Nähe befindlichen anderen Kontrolleure treffen und damit entsprechend die Verfolgungsfälle planen.

Besonders bevorzugt werden die Kontrolldaten und die aktuelle Fahrzeugposition mit einem Zeitstempel versehen und nach einem vorgegebenen Zeitablauf ausgehend von dem Zeitstempel verworfen. Damit kann erreicht werden, dass Verfolgungsfallanfragen oder Daten von potentiellen Mautverstößen dann von der mobilen Anzeigevorrichtung wieder entfernt werden, wenn es unwahrscheinlich wird, dass diese von dem Kontrolleur, welcher die mobile Anzeigevorrichtung mitführt, noch abgearbeitet werden können. Auch auf diese Weise kann die Effizienz deutlich gesteigert werden.

### Kurze Beschreibung der Figuren

Bevorzugte weitere Ausführungsformen und Aspekte der vorliegenden Erfindung werden durch die nachfolgende Beschreibung der Figuren näher erläutert. Dabei zeigen:
- Figur 1: schematisch eine Darstellung eines Mautsystems zur Durchführung eines Verfahrens zur Verfolgung mautpflichtiger Fahrzeuge, und
- Figur 2: eine schematische Darstellung einer zentralen Datenverarbeitungseinrichtung des Mautsystems zur Durchführung des Verfahrens.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen bezeichnet und auf eine wiederholte Beschreibung dieser Elemente wird verzichtet, um Redundanzen zu vermeiden.

In Figur 1 ist schematisch ein System zur Durchführung eines Verfahrens zur Verfolgung mautpflichtiger Fahrzeuge gezeigt. Schematisch ist eine mautpflichtige Verkehrsfläche 100 vorgesehen, auf welcher sich mautpflichtige Fahrzeuge 102 bewegen. Die Kennzeichen 104 der mautpflichtigen Fahrzeuge 102 werden mittels straßenseitiger Kontrolleinrichtungen überprüft. Eine erste straßenseitige Kontrolleinrichtung 202 ist vorgesehen, welche einen ersten Abschnitt der mautpflichtigen Verkehrsfläche 100 überwacht. Die straßenseitige Kontrolleinrichtung 202 ist ortsfest angeordnet und hier in Form einer Kontrollbrücke gezeigt, welche sich über die mautpflichtige Verkehrsfläche 100 hinweg erstreckt und welche eine Erfassung der sich auf der mautpflichtigen Verkehrsfläche 100 bewegenden mautpflichtigen Fahrzeuge 102 ermöglicht. Dabei sind in der Kontrolleinrichtung 202 beispielsweise Kameras oder andere optische Lesegeräte (nicht dargestellt) eingebaut, mittels welchen die Kennzeichen 104 der Zulassungskennzeichen der jeweiligen mautpflichtigen Kraftfahrzeuge ausgelesen werden können. Weiterhin können über Kameras und/ oder Laserabstandssensoren auch weitere Detailinformationen der mautpflichtigen Fahrzeuge 102 bestimmt werden, beispielsweise ob ein Lkw einen Anhänger mitführt oder nicht, die Größe beziehungsweise das Volumen des mautpflichtigen Fahrzeugs 102 sowie beispielsweise die Anzahl der Achsen des mautpflichtigen Fahrzeugs 102. Weitere Erfassungseinrichtungen können in der straßenseitigen Kontrolleinrichtung 202 ebenfalls vorgesehen sein. Weiterhin können in der straßenseitigen Kontrolleinrichtung 202 auch Empfangs- und Sendeeinrichtungen vorgesehen sein, mittels welchen spezifische Fahrzeugdaten, welche von dem mautpflichtigen Fahrzeug 102 ausgesendet werden, empfangen werden können beziehungsweise an eine beispielsweise sich im mautpflichtigen Fahrzeug 102 befindliche Fahrzeugeinheit zu übermittelnden Daten ausgegeben werden können.

In dem in Figur 1 gezeigten Ausführungsbeispiel ist eine zweite straßenseitige Kontrolleinrichtung 204 vorgesehen, welche ebenfalls ortsfest ausgebildet ist und welche identisch wie die erste straßenseitige Kontrolleinrichtung 202 oder auch nur ähnlich aufgebaut sein kann. Auch die zweite straßenseitige Kontrolleinrichtung 204 ist im gezeigten Ausführungsbeispiel als den mautpflichtigen Verkehrsweg 100 überspannende Mautbrücke gezeigt, mittels welcher Details der mautpflichtigen Fahrzeuge und insbesondere Kennzeichen 104 und andere Detailinformationen des mautpflichtigen Fahrzeugs 102 erfasst werden können.

Die von den straßenseitigen Kontrolleinrichtungen 202, 204 erfassten Daten und insbesondere die Kennzeichendaten werden an eine zentrale Datenverarbeitungseinrichtung 300 übermittelt. In der zentralen Datenverarbeitungseinrichtung 300, welche beispielsweise am Standort des Betreibers des Mautsystems angeordnet sein kann, oder aber auch an einem anderen Standort, Rechenzentrum oder auch als verteilte zentrale Datenverarbeitungseinrichtung mit mehreren, miteinander verbundenen Prozessoren beziehungsweise Servern oder auch als Cloud-Service ausgebildet sein kann, werden die von den einzelnen straßenseitigen Kontrolleinrichtungen 202, 204 ermittelten fahrzeugrelevanten Daten und insbesondere die Kennzeichen 104 dieser mautpflichtigen Fahrzeuge 102 empfangen und verarbeitet.

In der zentralen Datenverarbeitungseinrichtung 300 oder in der Kontrolleinrichtung 202, welche das Kennzeichen 104 des mautpflichtigen Fahrzeugs 102 erfasst hat, wird ermittelt, ob ein Mautverstoß vorliegt. Durch an sich bekannte Verfahren kann ermittelt werden, ob ein mautpflichtiges Fahrzeug 102 eine mautpflichtige Verkehrsfläche 100 benutzt, aber die für die Benutzung erforderliche Berechtigung fehlt.

Die Berechtigung kann fehlen, wenn beispielsweise die eigentlich fällige Mautgebühr nicht erhoben werden kann. Dies könnte den Hintergrund haben, dass das mautpflichtige Fahrzeug 102 einer automatischen Erfassung nicht zugänglich ist, da die technischen Voraussetzungen zur Durchführung eines automatischen Verfahrens fehlen - beispielsweise eine für das jeweilige Mautsystem geeignete on board unit nicht vorhanden, nicht eingeschaltet oder defekt ist. Es kann aber auch sein, dass für das jeweilige Fahrzeug 102 im manuellen Verfahren der aktuell befahrene Streckenabschnitt nicht gebucht wurde. Ein Mautverstoß kann auch vorliegen, wenn für das mautpflichtige Fahrzeug 102 nicht die richtigen Parameter angemeldet wurden - das mautpflichtige Fahrzeug 102 beispielsweise mit Anhänger unterwegs ist, aber ohne Anhänger angemeldet ist.

Wird ein Mautverstoß von der zentralen Datenverarbeitungseinrichtung 300 oder der Kontrolleinrichtung 202 detektiert, wird ein Mautverstoßhinweis erzeugt und mit dem Kennzeichen 104 zu einem Kontrolldatensatz verknüpft.

In der zentralen Datenverarbeitungseinrichtung 300 kann beispielsweise die aktuelle Fahrzeugposition des mautpflichtigen Fahrzeuges 102 auf Grundlage der Position der ersten Kontrolleinrichtung 202, mittels welcher das mautpflichtige Fahrzeug 102 erfasst wurde, bestimmt oder von der ersten Kontrolleinrichtung 202 empfangen werden. In einer Weiterführung kann in der zentralen Datenverarbeitungseinrichtung 300 auch eine hypothetische aktuelle Position des mautpflichtigen Fahrzeuges 102 fortlaufend aktualisiert unter Zugrundelegung einer angenommenen Geschwindigkeit des mautpflichtigen Fahrzeugs auf Basis einer digitalen Straßenkarte darüber ermittelt werden, dass der Zeitpunkt und der Ort der Erfassung des Kennzeichens 104 des mautpflichtigen Fahrzeuges 102 durch die erste straßenseitige Kontrolleinrichtung 202 bekannt sind, sowie die Fahrtrichtung des mautpflichtigen Fahrzeuges 102 ebenfalls aus den von der Kontrolleinrichtung 202 übermittelten Daten bestimmt werden kann. Die Fahrtrichtung kann beispielsweise durch die Kenntnis des das mautpflichtige Fahrzeug 102 erfassenden Sensors bestimmt werden, wobei der Sensor dann einer bestimmten Fahrbahn zugeordnet ist. Insbesondere beim Erfassen von Daten auf Autobahnen kann auf diese Weise eine eindeutige Zuordnung zur Fahrtrichtung erreicht werden.

In der zentralen Datenverarbeitungseinrichtung 300 wird weiterhin auf Grundlage des Erfassungszeitpunktes und der Fahrtrichtung unter Zugrundelegung der Geschwindigkeit des mautpflichtigen Fahrzeuges 102 dann zu einem später liegenden Zeitpunkt eine aktuelle Position des mautpflichtigen Fahrzeugs 102 berechnet. Die Geschwindigkeit des mautpflichtigen Fahrzeuges kann dabei entweder ebenfalls von der straßenseitigen Kontrolleinrichtung 102 gemessen werden, oder aus dem in dem der straßenseitigen Kontrolleinrichtung 202 nachgelagerten Streckenabschnitt bekannten Durchschnittsgeschwindigkeiten ermittelt werden beziehungsweise aufgrund einer generellen Schätzung der Geschwindigkeit des mautpflichtigen Fahrzeuges 102 zugrunde gelegt werden.

In dem in Figur 1 gezeigten System sind weiterhin mobile Anzeigevorrichtungen 402, 404 vorgesehen, welche jeweils in Kontrollfahrzeugen vorgesehen sind, die zur Kontrolle beziehungsweise Überwachung der mautpflichtigen Fahrzeuge 102 vorgesehen sind. Dabei sollen beispielsweise bei Vorliegen eines Verdachts auf einen Mautverstoß die Kontrollfahrzeuge beziehungsweise deren Besatzungen das mautpflichtige Fahrzeug 102 kontrollieren, möglicherweise ausleiten, den Fahrer mit dem Verdacht auf einen Mautverstoß konfrontieren, dessen Zulassungsunterlagen und/ oder die mitgeführte on-board unit im Fahrzeug 102 überprüfen und wenn sich der Verdacht bestätigt hat, den Fahrer beziehungsweise den Inhaber des mautpflichtigen Fahrzeuges 102 der Ahnung zuzuführen.

Die mobilen Anzeigevorrichtungen 402, 404 sind dazu vorgesehen, die von der zentralen Datenverarbeitungseinrichtung 300 ermittelten Daten, insbesondere Kennzeichen mautpflichtiger Fahrzeuge 102, für welche ein Verdacht auf einen Mautverstoß vorliegt, anzunehmen und anzuzeigen. Hierzu ist die zentrale Datenverarbeitungseinrichtung 300 bevorzugt über Mobilfunk, wie hier schematisch durch die Antenne 302 angedeutet, mit den mobilen Anzeigevorrichtungen 402, 404 verbunden. Die mobilen Anzeigevorrichtungen 402, 404 empfangen entsprechend die Daten von der zentralen Datenverarbeitungseinrichtung 300 und zeigen diese Daten auf ihrem Display an.

Die Kontrolleure, beispielsweise die Besatzung der Kontrollfahrzeuge, welche die mobilen Anzeigevorrichtungen 402, 404 mitführen, können auf diese Weise erkennen, ob für ein mautpflichtiges Fahrzeug ein Verdacht auf einen Mautverstoß vorliegt, und entsprechend die Verfolgung dieses Fahrzeuges aufnehmen und entsprechend überprüfen.

Die mobilen Anzeigevorrichtungen 402, 404 übermitteln ihrerseits ihre aktuelle Position an die zentrale Datenverarbeitungseinrichtung 300. Dabei können die mobilen Anzeigevorrichtungen 402, 404 beispielsweise eine Ortung über die Auswertung der jeweiligen Funkzellen vornehmen, über eine satellitengestützte Positionsanalyse, beispielsweise über eine GPS-Positionsbestimmung oder auf andere bekannte Art und Weise. Die Positionsdaten werden dann von jeder mobilen Anzeigevorrichtung 402, 404 an die zentrale Datenverarbeitungseinrichtung 300 übermittelt.

Damit liegen in der zentralen Datenverarbeitungsvorrichtung 300 jeweils die aktuellen beziehungsweise zyklisch aktualisierten Positionsdaten der mobilen Anzeigevorrichtungen 402, 404, bevorzugt von sämtlichen, sich im Mautsystem befindlichen mobilen Anzeigevorrichtungen 402, 404 beziehungsweise der sich in einem bestimmten Streckenabschnitt beziehungsweise Streckenbereich befindlichen mobilen Anzeigevorrichtungen 402, 402 vor.

In der zentralen Datenverarbeitungseinrichtung 300 wird dann die zu dem mautpflichtigen Fahrzeug 102 beziehungsweise zu der ermittelten aktuellen Position des mautpflichtigen Fahrzeugs 102 nächstgelegene mobile Anzeigevorrichtung 402 in der zentralen Datenverarbeitungseinrichtung 300 ermittelt. Hierzu wird in der zentralen Datenverarbeitungsvorrichtung 300 beispielsweise ein Abstandsvektor oder ein Zug mehrerer Abstandsvektoren entlang eines Weges zwischen dem erfassten mautpflichtigen Fahrzeug 102 und den aktuellen Positionen der mobilen Anzeigevorrichtungen 402, 404 bestimmt und anhand des Betrags des Abstandsvektors oder der Summe der Beträge der Abstandsvektoren des Zugs mehrerer Abstandsvektoren die sich am nächsten zu dem erfassten mautpflichtigen Fahrzeug 102 liegende mobile Anzeigevorrichtung 402 ermittelt.

Bei der Ermittlung der nächstgelegenen mobilen Anzeigevorrichtung 402 wird bevorzugt weiterhin berücksichtigt, ob sich die mobile Anzeigevorrichtung 402 und damit auch das Kontrollfahrzeug und dessen Besatzung in Fahrtrichtung des mautpflichtigen Fahrzeugs 102 befinden. Ist dies nicht der Fall, so muss die Fahrtstrecke beziehungsweise Zeit zum Erreichen des mautpflichtigen Fahrzeuges 102 um die Fahrtstrecke bis zu einem möglichen Wendepunkt für das Kontrollfahrzeug verlängert werden.

Anstelle einer Entfernung zwischen dem mautpflichtigen Fahrzeug 102 und den mobilen Anzeigevorrichtungen 402, 404 kann auch die geschätzte Fahrzeit zwischen der mobilen Anzeigevorrichtung 402, 404 und dem mautpflichtigen Fahrzeug 102 abgeschätzt werden und dann die nächstgelegene mobile Anzeigevorrichtung 402, welche entsprechend das mautpflichtige Fahrzeug 102 am schnellsten erreichen kann, ausgewählt, um an diese mobile Anzeigevorrichtung 402 dann die entsprechenden Daten zu übertragen.

Auf diese Weise wird erreicht, dass die jeweils nächstgelegene mobile Anzeigevorrichtung 402, welche von dem jeweiligen Kontrollfahrzeug beziehungsweise der Besatzung des Kontrollfahrzeugs mitgeführt wird, zur Kontrolle des jeweiligen ermittelten mautpflichtigen Fahrzeuges 102 verwendet wird, welche diesem am nächsten liegt. Eine dem Auftreten eines Kontrollfalles zeitlich vorangehende Zuordnung der mobilen Anzeigevorrichtung 402, 404 zu einer einzigen stationären straßenseitigen Kontrolleinrichtung 202, 204 kann auf diese Weise vermieden werden. Vielmehr kann aufgrund der Kenntnis der aktuellen Position der mobilen Anzeigevorrichtung 402, 404 jeweils das mautpflichtige Fahrzeug 102 beziehungsweise die mautpflichtigen Fahrzeuge 102, welche sich in der Nähe zu der mobilen Anzeigevorrichtung 402, 404 befinden, auf dieser angezeigt werden, um auf diese Weise eine kurze Fahrzeit beziehungsweise eine kurze Zeit zum Erreichen des mautpflichtigen Fahrzeuges, für welches beispielsweise ein Mautverstoßhinweis vorliegt, zu erreichen. Damit können die Kontrollfahrzeuge, welche die mobilen Anzeigevorrichtungen 402, 404 mitführen, auch mobil im Verkehr "mitschwimmen" und eine feste Stationierung in der Nähe von ortsfesten straßenseitigen Kontrolleinrichtungen 202, 204 ist nicht notwendig. Weiterhin kann ein Kontrollfahrzeug beziehungsweise die Besatzung des Kontrollfahrzeuges gleich nach Abschluss einer Kontrolle die Verfolgung eines weiteren mautpflichtigen Fahrzeuges, welches sich in seiner Nähe befindet, aufnehmen, ohne dass hierfür eine bestimmte Ausgangsposition des Kontrollfahrzeuges von Bedeutung wäre. Mit anderen Worten kann das Kontrollfahrzeug, welches die mobilen Anzeigevorrichtungen 402, 404 mitführt, stets einsatzbereit sein und auf diese Weise auch die Effizienz steigern, da die Besatzung des Kontrollfahrzeuges auf diese Weise schneller wieder zum Einsatz kommt, da die Zeiten zum Erreichen des jeweiligen mautpflichtigen Fahrzeuges 102 reduziert werden, weil z. B. Rückfahrten zu einem definierten Ausgangspunkt, der mit einer bestimmten ortsfesten straßenseitigen Kontrolleinrichtung aussoziiert ist, entfallen können.

In dem System nach Figur 1 ist weiterhin vorgesehen, dass die zentrale Datenverarbeitungseinrichtung 300 aufgrund der Kenntnis der aktuellen Position der mobilen Anzeigevorrichtungen 402, 404 die Zuordnung von zu verfolgenden mautpflichtigen Fahrzeugen 102 dynamisch gestaltet. Mit anderen Worten kann, wenn sich ein Kontrollfahrzeug beziehungsweise eine mobile Anzeigevorrichtung 402 von dem zu kontrollierenden mautpflichtigen Fahrzeug 102 fortbewegt und entsprechend eine andere mobile Anzeigevorrichtung 404 nach einer bestimmten Zeit sich näher zu dem sich ebenfalls bewegenden mautpflichtigen Fahrzeug 102 befindet, die Daten dann an diese nähergelegene mobile Anzeigevorrichtung 404 sendet, und bevorzugt von der davor angesprochenen mobilen Anzeigevorrichtung 402 entfernt. Auf diese Weise können die Zeiten, welche ein Kontrollfahrzeug dazu benötigt, ein mautpflichtiges Fahrzeug 102, für welches ein Mautverstoßhinweis vorliegt, zu erreichen, optimiert werden, um auf diese Weise zu erreichen, dass jede Besatzung eines Kontrollfahrzeuges möglichst häufig und unmittelbar zur Kontrolle von mautpflichtigen Fahrzeugen 102 herangezogen werden kann.

Um den Ablauf bei der Verfolgung eines mautpflichtigen Fahrzeuges 102 zu vereinfachen und eine Doppelverfolgung auszuschließen, kann auf der mobilen Anzeigevorrichtung 402, 404 bevorzugt ein zu verfolgendes Fahrzeug ausgewählt werden und bestätigt werden, dass dieses Fahrzeug verfolgt und kontrolliert werden wird. Ist die mobile Anzeigevorrichtung 402, 404 dann in einem Verfolgungsmodus geschaltet, so können weitere Verfolgungsanfragen, die von der zentralen Datenverarbeitungseinrichtung 300 gesendet werden, weitergeleitet werden an eine weitere mobile Anzeigevorrichtung 404, welche noch keine aktive Verfolgungsanzeige aufweist und welche sich aber ebenfalls dann in der Nähe des zu verfolgenden Fahrzeuges befindet.

Hierzu kann die mobile Anzeigevorrichtung 402, 404 bei Annahme eines Verfolgungsauftrages zunächst auch bei der Ermittlung einer nächstgelegenen mobilen Anzeigevorrichtung ausgenommen werden, bis der entsprechende Verfolgungsauftrag abgearbeitet ist.

Eine beispielhafte zentrale Datenverarbeitungseinrichtung 300 des Mautsystems 200 zur Durchführung des Verfahrens ist als Blockdiagramm in Figur 2 gezeigt. In dieser werden Anweisungen, zum Beispiel in Form von Softwarecodeabschnitten, ausgeführt, so dass die Datenverarbeitungseinrichtung 300 dazu eingerichtet ist, eine oder mehrere der hierin beschriebenen Verfahrensschritte und Funktionen durchzuführen.

Die zentrale Datenverarbeitungseinrichtung 300 kann nur einen einzelnen Computer umfassen. Es kann sich aber auch um ein verteiltes System ("*distributed system*") handeln. Nach einer Ausführungsform handelt es sich bei der zentralen Datenverarbeitungseinrichtung 300 um einen einzelnen, vorzugsweise körperlich abgegrenzten, Computer. Nach einer anderen Ausführungsform handelt es sich dabei um ein verteiltes System, also um mehrere unabhängige Computer, die so miteinander verbunden sind und miteinander wechselwirken, dass sie einem Benutzer wie ein einzelnes kohärentes System erscheinen. In letzterem Fall hätte jeder der Computer zumindest einen Prozessor mit internem Speicher. Die mehreren Computer der Recheneinrichtung arbeiten dann zwar autonom aber funktional aufeinander abgestimmt.

Die beispielhafte zentrale Datenverarbeitungseinrichtung 300 umfasst einen zentralen Prozessor 220 (beispielweise eine CPU, eine GPU oder beides) mit einem internen Speicher, einen zentralen Hauptspeicher 222 und einen zentralen statischen Speicher 224, welche miteinander über einen Bus 226 kommunikativ gekoppelt sind. Die zentrale Datenverarbeitungseinrichtung 300 kann außerdem mit einer Benutzerschnittstelle kommunikativ gekoppelt sein. Diese Benutzerschnittstelle kann eine Anzeigeeinheit 228 (zum Beispiel ein Flachbildschirm oder ähnliches ) und eine erste Eingabeeinheit 230 (zum Beispiel ein Touch-Screen, Eingabetasten, ein Scrollrad, ein Steuerknüppel, ein Touch-Pad, eine Maus oder ein Spracherkennungssystem) und eine zweite Eingabeeinheit 232 (zum Beispiel ein Touch-Screen, Eingabetasten, ein Scrollrad, ein Steuerknüppel, ein Touch-Pad, eine Maus oder ein Spracherkennungssystem) umfassen. Natürlich kann die Benutzerschnittstelle die Anzeigeeinheit 228 und die Eingabeeinheit(en) in einem integrierten Gerät umfassen, wie beispielsweise einem Touch-Screen. Schließlich umfasst die zentrale Datenverarbeitungseinrichtung 300 auch eine zentrale Speichereinrichtung 234, eine Signalerzeugungseinrichtung 236 und eine zentrale Kommunikationseinrichtung 238, welche kommunikativ über den Bus 226 miteinander verbunden sind.

Die zentrale Speichereinrichtung 234 umfasst ein maschinenlesbares Medium 240, auf welches Softwarecodeabschnitte und Daten (zum Beispiel Anweisungen 242) gespeichert sind, welche für die hierein beschriebenen Verfahren und Funktionen der Recheneinrichtung erforderlich sind. Während des Betriebs der zentralen Datenverarbeitungseinrichtung 300 können die Anweisungen 242 auch, zumindest teilweise, in den Hauptspeicher 222 und/oder in den internen Speicher des Prozessors 220 geladen sein, wobei es sich bei dem Hauptspeicher 222 und dem internen Speicher des Prozessors 220 ebenfalls um maschinenlesbare Medien handelt.

Die Anweisungen 242 können aber auch über ein Netzwerk 244 mittels der zentralen Kommunikationseinrichtung 238 übermittelt oder empfangen werden, und zwar unter Verwendung eines der zahlreichen bekannten Übertragungsprotokolle (zum Beispiel TCP/IP, HTTP).

Während das maschinenlesbare Medium 240 (welches vorzugsweise nicht-transitorisch ist) in einer beispielhaften Ausführungsform ein einzelnes Medium ist, umfasst der Begriff "*maschinenlesbares Medium*" sowohl ein einzelnes Medium als auch mehrere Medien (zum Beispiel eine zentrale oder verteilte Datenbank sowie gegebenenfalls damit assoziierte Zwischenspeicher ("*Cache*") und Server), welche die Anweisungen 242 in Form von Softwarecodeabschnitten speichern. Der Begriff "*maschinenlesbares Medium*" umfasst zudem jedes Medium, das geeignet ist, Anweisungen 242 zu speichern, zu encodieren oder zu tragen. Dies kann ein Festkörperspeicher, ein optischer oder ein magnetischer Speicher sein. Beispielhafte Ausführungsformen der zentralen Datenverarbeitungseinrichtung 300 können in digitalen Schaltungen oder in Computerhardware, Firmware, Software oder Kombinationen hiervon implementiert sein.

Damit können die von den straßenseitigen Kontrolleinrichtungen 202, 204 erfassten Daten an die zentrale Datenverarbeitungseinrichtung 300 übermittelt werden und die oben beschriebenen Verfahrensschritte von dem zentralen Prozessor 220 im Zusammenspiel mit dem internen Speicher, dem zentralen Hauptspeicher 222 und dem zentralen statischen Speicher 224 über die Koppelung des Busses 226 abgearbeitet werden.

Insbesondere können die Positionen der mobilen Anzeigevorrichtungen 402, 404 verarbeitet werden und mit den Kontrolldatensätzen und Fahrzeugpositionen in Beziehung gesetzt werden um dann die jeweils nächstgelegene mobile Anzeigevorrichtung 402, 404 bestimmen zu können und an diese dann das Kennzeichen 104 beziehungsweise den Kontrolldatensatz zu übermitteln.

In der zentralen Datenverarbeitungseinrichtung 300, welche beispielsweise am Standort des Betreibers des Mautsystems angeordnet sein kann, oder aber auch an einem anderen Standort, Rechenzentrum oder auch als verteilte zentrale Datenverarbeitungseinrichtung mit mehreren, miteinander verbundenen Prozessoren beziehungsweise Servern oder auch als Cloud-Service ausgebildet sein kann, werden weiterhin die von den einzelnen straßenseitigen Kontrolleinrichtungen 202, 204 ermittelten fahrzeugrelevanten Daten und insbesondere die Kennzeichen 104 dieser mautpflichtigen Fahrzeuge 102 empfangen und verarbeitet.

In der zentralen Datenverarbeitungseinrichtung 300 oder in der Kontrolleinrichtung 202, welche das Kennzeichen 104 des mautpflichtigen Fahrzeugs 102 erfasst hat, wird ermittelt, ob ein Mautverstoß vorliegt. Durch bekannte Verfahren kann ermittelt werden, ob ein mautpflichtiges Fahrzeug 102 eine mautpflichtige Verkehrsfläche 100 benutzt und die für die Benutzung erforderliche Berechtigung fehlt. Die Berechtigung kann fehlen, wenn beispielsweise die eigentlich fällige Mautgebühr nicht erhoben werden kann.

Dies könnte den Hintergrund haben, dass das mautpflichtige Fahrzeug 102 einer automatischen Erfassung nicht zugänglich ist, da die technischen Voraussetzungen zur Durchführung eines automatischen Verfahrens fehlen - beispielsweise eine für das jeweilige Mautsystem geeignete on board unit nicht vorhanden, nicht eingeschaltet oder defekt ist. Es kann aber auch sein, dass für das jeweilige Fahrzeug 102 im manuellen Verfahren der aktuell befahrene Streckenabschnitt nicht gebucht wurde. Ein Mautverstoß kann auch vorliegen, wenn für das mautpflichtige Fahrzeug 102 nicht die richtigen Parameter angemeldet wurden - das mautpflichtige Fahrzeug 102 beispielsweise mit Anhänger unterwegs ist, aber ohne Anhänger angemeldet ist.

Wird ein Mautverstoß von der zentralen Datenverarbeitungseinrichtung 300 oder der Kontrolleinrichtung 202 detektiert, wird ein Mautverstoßhinweis erzeugt und mit dem Kennzeichen 104 zu einem Kontrolldatensatz verknüpft.

### Bezugszeichenliste

- 100: mautpflichtige Verkehrsfläche
- 102: mautpflichtiges Fahrzeug
- 104: Kennzeichen
- 200: Mautsystem
- 202: erste straßenseitige Kontrolleinrichtung
- 204: zweite straßenseitige Kontrolleinrichtung

- 220: Prozessor
- 222: Hauptspeicher
- 224: statischer Speicher
- 226: Bus
- 228: Anzeigeeinheit
- 230: erste Eingabeeinheit
- 232: zweite Eingabeeinheit
- 234: Speichereinrichtung
- 236: Signalerzeugungseinrichtung
- 238: zentrale Kommunikationseinrichtung
- 240: maschinenlesbaren Medium
- 242: Anweisungen
- 244: Netzwerk

- 300: zentrale Datenverarbeitungseinrichtung
- 302: Antenne

- 402: mobile Anzeigevorrichtung
- 404: mobile Anzeigevorrichtung

## Patentansprüche

1. Verfahren zur Verfolgung mautpflichtiger Fahrzeuge (102) in einem Straßenmautsystem, umfassend die Schritte:
- Bereitstellen mindestens zweier ortsfester, straßenseitiger Kontrolleinrichtungen (202, 204) zum Erfassen mindestens eines Kennzeichens (104) eines mautpflichtigen Fahrzeugs (102),
- Erfassen eines Kennzeichens (104) eines mautpflichtigen Fahrzeugs (102) durch eine erste der Kontrolleinrichtungen (202),
- Übermitteln des Kennzeichens (104) an eine zentrale Datenverarbeitungseinrichtung (300),
- Bestimmen der aktuellen Fahrzeugposition des mautpflichtigen Fahrzeugs (102) auf Grundlage der Position der ersten Kontrolleinrichtung (202),
- Bereitstellen mindestens zweier mobiler Anzeigevorrichtungen (402, 404) zum Anzeigen von Kennzeichen (104) und aktuellen Fahrzeugpositionen ermittelter mautpflichtiger Fahrzeuge (102),
- Übermitteln der aktuellen Position jeder der mobilen Anzeigevorrichtungen (402, 404) an die zentrale Datenverarbeitungseinrichtung (300),
- Bestimmen in der zentralen Datenverarbeitungseinrichtung (300) genau einer nächstgelegenen mobilen Anzeigevorrichtung (402), welche sich in einem geringeren Abstand von der aktuellen Fahrzeugposition befindet als alle anderen mobilen Anzeigevorrichtungen (404), auf Grundlage der aktuellen Fahrzeugposition des mautpflichtigen Fahrzeugs (102) und der aktuellen Positionen aller mobiler Anzeigevorrichtungen (402, 404),
- Übermitteln des Kennzeichens (104) und der aktuellen Fahrzeugposition an die genau eine nächstgelegene mobile Anzeigevorrichtung (402) durch die zentrale Datenverarbeitungseinrichtung (300),
- Darstellen des Kennzeichens (104) und der aktuellen Fahrzeugposition des mautpflichtigen Fahrzeugs (102) auf der genau einen nächstgelegenen mobilen Anzeigevorrichtung (402).

2. Verfahren gemäß Anspruch 1, **dadurch gekennzeichnet, dass** jede Kontrolleinrichtung (202, 204) eine individuelle Kennung aufweist, die indikativ für die Position der Kontrolleinrichtung (202, 204) ist oder eine solche umfasst, und ergänzend zu, bevorzugt zusammen mit, dem Kennzeichen (104) die Kennung der ersten Kontrolleinrichtung (202) an die zentrale Datenverarbeitungseinrichtung (300) übermittelt wird.

3. Verfahren gemäß Anspruch 1 oder 2, **dadurch gekennzeichnet, dass** die aktuelle Fahrzeugposition des mautpflichtigen Fahrzeugs (102) der Position der ersten Kontrolleinrichtung (402) entspricht.

4. Verfahren gemäß Anspruch 1 oder 2, **dadurch gekennzeichnet, dass** die aktuelle Fahrzeugposition des mautpflichtigen Fahrzeugs (102) ausgehend von der Position der ersten Kontrolleinrichtung (202), einem Erfassungszeitpunkt der Erfassung des Kennzeichens (104), der bevorzugt ebenfalls an die zentrale Datenverarbeitungseinrichtung (300) übermittelt wird, sowie einer berechneten, angenommenen oder gemessenen Geschwindigkeit des mautpflichtigen Fahrzeugs (104) bestimmt wird, bevorzugt in der zentralen Datenverarbeitungseinrichtung (300), in der mobilen Anzeigevorrichtung (402) und/oder in der Kontrolleinrichtung (202).

5. Verfahren gemäß einem der vorstehenden Ansprüche, **dadurch gekennzeichnet, dass** in der zentralen Datenverarbeitungseinrichtung (300) oder in der Kontrolleinrichtung (202), welche das Kennzeichen (104) dieses mautpflichtigen Fahrzeugs (102) erfasst hat, ein Mautverstoß mit dem Kennzeichen (104) zu einem Kontrolldatensatz verknüpft wird und der Kontrolldatensatz zusammen mit der aktuellen Fahrzeugposition an die genau eine nächstgelegene mobile Anzeigevorrichtung (402) übermittelt wird.

6. Verfahren gemäß einem der vorstehenden Ansprüche, **dadurch gekennzeichnet, dass** mindestens eine mobile Anzeigevorrichtung (402, 404) von einem Kontrollfahrzeug zur Verfolgung erfasster mautpflichtiger Fahrzeuge (202, 204) umfasst ist, in diesem mitgeführt wird oder durch dieses bereitgestellt wird und/oder die mobile Anzeigevorrichtung (402, 404) von einem mobilen Gerät, bevorzugt Mobilcomputer, Tabletcomputer oder Smartphone, umfasst ist.

7. Verfahren gemäß Anspruch 5, **dadurch gekennzeichnet, dass** mit der Übermittlung des Kontrolldatensatzes eine Verfolgungsfallanfrage erzeugt wird und auf der genau einen nächstgelegenen mobilen Anzeigevorrichtung (402, 404) angezeigt wird, wobei Interaktionsmittel in der mobilen Anzeigevorrichtung (402, 404) vorgesehen sind, mittels welchen durch eine Nutzereingabe eine Verfolgungsfallanfrage angenommen oder abgelehnt werden kann, wobei die Annahme oder Ablehnung nach der Nutzereingabe von der genau einen mobilen Anzeigevorrichtung (402, 404) an die zentrale Datenverarbeitungseinrichtung (300) übermittelt wird.

8. Verfahren gemäß Anspruch 7, **dadurch gekennzeichnet, dass** automatisch eine Ablehnung der Verfolgungsfallanfrage durch die genau eine nächstliegende mobile Anzeigevorrichtung (402) erzeugt wird, wenn eine vor dieser Verfolgungsfallanfrage angenommene Verfolgungsfallanfrage noch als aktiv markiert ist.

## Claims

1. Method for tracking vehicles (102) which are liable for a toll in a toll system, comprising the steps:
- providing at least two stationary control apparatuses (202, 204) on the roadside for detecting at least one numberplate (104) of a vehicle (102) which is liable for a toll,
- detecting a numberplate (104) of a vehicle (102) which is liable for a toll by a first one of the control apparatuses (202),
- transmitting the numberplate (104) to a central data processing apparatus (300),
- determining the current vehicle position of the vehicle (102) which is liable for a toll on the basis of the position of the first control apparatus (202),
- providing at least two mobile display devices (402, 404) for displaying numberplates (104) and current vehicle positions of detected vehicles (102) which are liable for a toll,
- transmitting the current position of each of the mobile display devices (402, 404) to the central data processing apparatus (300),
- determining in the central data processing apparatus (300) precisely one closest mobile display device (402) which is located at a smaller distance from the current vehicle position than all other mobile display devices (404), on the basis of the current vehicle position of the vehicle (102) which is liable for a toll and the current positions of all mobile display devices (402, 404),
- transmitting the numberplate (104) and the current vehicle position to the precisely one closest mobile display device (402) by the central data processing apparatus (300),
- representing the numberplate (104) and the current vehicle position of the vehicle (102) which is liable for a toll on the precisely one closest mobile display device (402).

2. Method according to claim 1, **characterised in that** each control apparatus (202, 204) has an individual identifier which is indicative of the position of the control apparatus (202, 204) or comprises one such, and in addition to, preferably together with, the numberplate (104) the identifier of the first control apparatus (202) is transmitted to the central data processing apparatus (300).

3. Method according to claim 1 or 2, **characterised in that** the current vehicle position of the vehicle (102) which is liable for a toll corresponds to the position of the first control apparatus (402).

4. Method according to claim 1 or 2, **characterised in that** the current vehicle position of the vehicle (102) which is liable for a toll is determined starting from the position of the first control apparatus (202), a detecting point in time of the detecting of the numberplate (104), which is preferably also transmitted to the central data processing apparatus (300), as well as a calculated, assumed or measured speed of the vehicle (104) which is liable for a toll, preferably in the central data processing apparatus (300), in the mobile display device (402) and/or in the apparatus (202).

5. Method according to any of the preceding claims, **characterised in that** in the central data processing apparatus (300) or in the control apparatus (202) which has detected the number plate (104) of said vehicle (102) which is liable for a toll, an infringement against a toll with the numberplate (104) is linked to a control dataset and the control dataset is transmitted together with the current vehicle position to the precisely one closest mobile display device (402).

6. Method according to any of the preceding claims, **characterised in that** at least one mobile display device (402, 404) is comprised in a control vehicle for tracking detected vehicles (202, 204) which are liable for a toll, is carried in said vehicle or is provided by said vehicle and/or the mobile display device (402, 404) is comprised by a mobile device, preferably mobile computer, tablet computer or smartphone.

7. Method according to claim 5, **characterised in that** with the transmission of the control dataset a tracking case request is generated and is displayed on the precisely one closest mobile display device (402, 404), wherein interaction means provided in the mobile display device (402, 404) by means of which by means of a user input a tracking case request can be accepted or rejected, wherein the acceptance or rejection is transmitted from the precisely one mobile display device (402, 404) to the central data processing apparatus (300) after the user input.

8. Method according to claim 7, **characterised in that** a rejection of the tracking case request is generated automatically by the precisely one closest mobile display device (402) when a tracking case request accepted prior to this tracking case request is still marked as active.

## Revendications

1. Procédé de suivi de véhicules soumis à péage (102) dans un système de péage routier, comprenant les étapes consistant à :
- fournir au moins deux appareils de contrôle (202, 204) fixes, côté route pour la détection au moins d'une plaque d'immatriculation (104) d'un véhicule (102) soumis à péage,
- détecter une plaque d'immatriculation (104) d'un véhicule soumis à péage (102) par un premier des appareils de contrôle (202),
- transmettre la plaque d'immatriculation (104) à un appareil de traitement de données (300) central,
- déterminer la position de véhicule actuelle du véhicule soumis à péage (102) sur la base de la position du premier appareil de contrôle (202),
- fournir au moins deux dispositifs d'affichage (402, 404) mobiles pour l'affichage de plaques d'immatriculation (104) et de positions de véhicule actuelles de véhicules (102) soumis à péage déterminés,
- transmettre la position actuelle de chacun des dispositifs d'affichage (402, 404) mobiles à l'appareil de traitement de données (300) central,
- déterminer dans l'appareil de traitement de données (300) central précisément d'un dispositif d'affichage (402) mobile le plus proche qui se trouve à une distance plus faible de la position de véhicule actuelle que tous les autres dispositifs d'affichage (404) mobiles, sur la base de la position de véhicule actuelle du véhicule (102) soumis à péage et des positions actuelles de tous les dispositifs d'affichage (402, 404) mobiles,
- transmettre la plaque d'immatriculation (104) et de la position de véhicule actuelle au précisément un dispositif d'affichage (402) mobile le plus proche par l'appareil de traitement de données (300) central,
- représenter la plaque d'immatriculation (104) et la position de véhicule actuelle du véhicule (102) soumis à péage sur le précisément un dispositif d'affichage (402) mobile le plus proche.

2. Procédé selon la revendication 1, **caractérisé en ce que** chaque appareil de contrôle (202, 204) présente un identifiant individuel qui est indicatif de la position de l'appareil de contrôle (202, 204) ou comporte un tel, et en complément de, de préférence conjointement avec, la plaque d'immatriculation (104), l'identifiant du premier appareil de contrôle (202) est transmis à l'appareil de traitement de données (300) central.

3. Procédé selon la revendication 1 ou 2, **caractérisé en ce que** la position de véhicule actuelle du véhicule (102) soumis à péage correspond à la position du premier appareil de contrôle (402).

4. Procédé selon la revendication 1 ou 2, **caractérisé en ce que** la position de véhicule actuelle du véhicule (102) soumis à péage est déterminée à partir de la position du premier appareil de contrôle (202), d'un moment de détection de la détection de la plaque d'immatriculation (104) qui est transmise de préférence aussi à l'appareil de traitement de données (300) central, ainsi que d'une vitesse calculée, acceptée ou mesurée du véhicule (104) soumis à péage, de préférence dans l'appareil de traitement de données (300) central, dans le dispositif d'affichage (402) mobile et/ou dans l'appareil de contrôle (202).

5. Procédé selon l'une des revendications précédentes, **caractérisé en ce que** dans l'appareil de traitement de données (300) central ou dans l'appareil de contrôle (202) qui a détecté la plaque d'immatriculation (104) de ce véhicule (102) soumis à péage, une infraction au péage est reliée à la plaque d'immatriculation (104) pour former un jeu de données de contrôle et le jeu de données de contrôle est transmis conjointement avec la position de véhicule actuelle au précisément un dispositif d'affichage (402) mobile le plus proche.

6. Procédé selon l'une des revendications précédentes, **caractérisé en ce qu'**au moins un dispositif d'affichage (402, 404) mobile est compris par un véhicule de contrôle pour le suivi de véhicules (202, 204) soumis à péage détectés, est entraîné dans celui-ci ou est fourni par celui-ci et/ou le dispositif d'affichage (402, 404) mobile est compris par un appareil mobile, de préférence ordinateur portable, tablette-ordinateur ou smartphone.

7. Procédé selon la revendication 5, **caractérisé en ce qu'**avec la transmission du jeu de données de contrôle, une demande de cas de suivi est générée et est affichée sur le précisément un dispositif d'affichage (402, 404) mobile le plus proche, dans lequel des moyens d'interaction sont prévus dans le dispositif d'affichage (402, 404) mobile, au moyen duquel par une entrée utilisateur une demande de cas de suivi peut être acceptée ou refusée, dans lequel l'acceptation ou le refus est transmis après l'entrée utilisateur par le précisément un dispositif d'affichage (402, 404) mobile au dispositif de traitement de données (300) central.

8. Procédé selon la revendication 7, **caractérisé en ce qu'**un refus de la demande de cas de suivi est généré automatiquement par le précisément un dispositif d'affichage (402) mobile le plus proche lorsqu'une demande de cas de suivi acceptée avant cette demande de cas de suivi est encore marquée comme active.
